# EUROPÄISCHE PATENTSCHRIFT

(11) **EP 3 205 892 B1**
(45) Veröffentlichungstag und Bekanntmachung des Hinweises auf die Patenterteilung: **05.09.2018**
(21) Anmeldenummer: 16154923.3
(22) Anmeldetag: 09.02.2016
(51) Int. Cl.: F15B 15/22

(54) **FLUIDBETÄTIGTE LINEAREINHEIT**
FLUID ACTUATED LINEAR UNIT
UNITÉ LINÉAIRE ACTIONNÉE PAR FLUIDE

(43) Veröffentlichungstag der Anmeldung: 16.08.2017
(73) Patentinhaber: FESTO AG & Co. KG, 73734 Esslingen (DE)
(72) Erfinder: Bellingrodt, Bernd, 73098 Rechberghausen (DE); Kefer, Joachim, 71636 Ludwigsburg (DE)
(74) Vertreter: Patentanwälte Magenbauer & Kollegen Partnerschaft mbB

(56) Entgegenhaltungen:
- EP-A1- 2 047 116
- DE-A1- 19 836 422
- US-A- 4 064 788

## Beschreibung

Die Erfindung betrifft eine fluidbetätigte Lineareinheit, mit einem in einer Arbeitskammer eines Gehäuses linear verschiebbar angeordneten Kolben und mit mindestens einer Endlagendämpfungseinrichtung zur Endlagendämpfung des Kolbens, die einen mit dem Kolben bewegungsgekoppelten Absperrkörper und einen axial gegenüberliegend des Absperrkörpers an einer gehäusefesten Abschlusswand mit einer Steuermündung in die Arbeitskammer einmündenden fluidischen Steuerkanal enthalten, wobei an der Abschlusswand oder an dem Absperrkörper ein zur Steuermündung des Steuerkanals koaxialer Dichtungsring angeordnet ist, der an einer am Außenumfang des Absperrkörpers beziehungsweise am Innenumfang des Steuerkanals ausgebildeten zylindrischen Dichtfläche dichtend abgleitet, wenn der Absperrkörper bei Annäherung des Kolbens an eine Kolbenendlage durch die Steuermündung hindurch in den Steuerkanal eintaucht, wobei in die Dichtfläche eine axial verlaufende Dämpfungsnutanordnung eingelassen ist, deren Nutanordnungsquerschnitt sich über ihre axiale Länge hinweg verändert.

Eine aus der EP 2 047 116 B1 bekannte fluidbetätigte Lineareinheit dieser Art ist als Pneumatikzylinder konzipiert und hat zwei Endlagendämpfungseinrichtungen, die für eine Verringerung der Aufprallintensität sorgen, wenn der Kolben in seine beiden Kolbenendlagen fährt, die in der Regel durch den Kontakt mit einer gegenüberliegenden gehäusefesten Abschlusswand definiert werden. Die Endlagendämpfungseinrichtung umfasst bei einer Variante einen vom Kolben wegragenden Absperrkörper mit zylindrischer Dichtfläche, in die eine Dämpfungsnutanordnung eingelassen ist, die sich aus einer Mehrzahl von sich axial erstreckenden Dämpfungsnuten zusammensetzt. Während sich eine der Dämpfungsnuten mit konstantem Querschnitt über die gesamte Länge der Dichtfläche hinweg erstreckt, haben weitere Dämpfungsnuten eine kürzere Längserstreckung und verfügen über sich verändernde Nutquerschnitte, sodass der von sämtlichen Dämpfungsnuten bestimmte Nutanordnungsquerschnitt in der axialen Richtung der Dichtungsfläche abnimmt. Bei Annäherung an die Kolbenendlage taucht der Absperrkörper in einen gegenüberliegenden Steuerkanal ein, wobei er durch einen Dichtungsring hindurchgreift, der derart gleitverschieblich an der Dichtfläche anliegt, dass das zuvor ungehindert durch den Steuerkanal hindurch verdrängte Fluid nurmehr durch die Dämpfungsnutanordnung hindurch und folglich mit verringerter Strömungsrate ausströmen kann. Dies bewirkt bei unterschiedlichen Kolbengeschwindigkeiten eine wirksame Endlagendämpfung, ohne durch die Einstellung von Ventilen Anpassungen vornehmen zu müssen.

Aus der EP 1 845 269 A1 ist ein mit einer Endlagendämpfungseinrichtung ausgestatteter Pneumatikzylinder bekannt, der über eine Dämpfungshülse verfügt, die an ihrer Mantelfläche mindestens eine sich axial erstreckende Einkerbung aufweist. Diese Einkerbung weist zur Anpassung der Dämpfungsintensität an die abzubremsende Masse und/oder Beschleunigung unterschiedlich große Querschnittsbereiche auf. Konkret handelt es sich dabei um einen ersten Querschnittsbereich mit verhältnismäßig konstantem, kleinem Querschnitt, an den sich weitere Querschnittsbereiche anschließen, die zunächst eine Erweiterung des Querschnittes und dann eine allmähliche Verringerung des Querschnittes hervorrufen. Diese Querschnittsformen der Einkerbung werden in Abhängigkeit der abzubremsenden Masse und/oder Beschleunigung variiert, sodass für unterschiedliche Anwendungsfälle unterschiedliche Formgebungen benötigt werden, was einen großen Herstellungsaufwand mit sich bringt.

Der Erfindung liegt die Aufgabe zugrunde, Mittel zur Endlagendämpfung bei einer fluidbetätigten Lineareinheit zu schaffen, die ohne Veränderungen vornehmen zu müssen innerhalb eines großen Masse- und Geschwindigkeitsspektrums sehr gute Dämpfungseigenschaften bereitstellen.

Zur Lösung dieser Aufgabe ist in Verbindung mit den eingangs genannten Merkmalen vorgesehen, dass die Dämpfungsnutanordnung über mehrere abwechselnd aufeinanderfolgende und axial ineinander übergehende Längenabschnitte mit einem minimalem und einem maximalen Nutanordnungsquerschnitt verfügt, sodass sich der Nutanordnungsquerschnitt der Dämpfungsnutanordnung in der Längsrichtung der Dichtfläche abwechselnd verringert und vergrößert, wobei die Dämpfungsnutanordnung mindestens zwei axial zueinander beabstandete Längenabschnitte mit jeweils einem minimalen Nutanordnungsquerschnitt und mindestens zwei axial zueinander beabstandete Längenabschnitte mit jeweils einem maximalen Nutanordnungsquerschnitt aufweist.

Auf diese Weise wird erreicht, dass ohne individuelle Einstellungsmaßnahmen und ohne Veränderung der Nutgeometrie der Dichtungsnutanordnung über ein großes Masse-/Geschwindigkeitsspektrum des Kolbens ein aperiodischer Dämpfungsverlauf bei der Endlagendämpfung auftritt. Durch die in der Längsrichtung der Dichtfläche abwechselnden Bereiche unterschiedlicher Nutanordnungsquerschnitte ergibt sich quasi ein stetiger Berg- und Talverlauf des Nutanordnungsquerschnittes, sodass der dem aus der Arbeitskammer verdrängten Fluid zur Verfügung stehende Abströmquerschnitt während der Wegstrecke der Endlagendämpfung mehrfach verkleinert und wieder vergrößert wird und sich Abbremsphasen mit größerer und kleinerer Intensität abwechseln. Dadurch wird erreicht, dass der Kolben unabhängig von der bewegten Masse und Geschwindigkeit weder hart bis auf die Kolbenendlage durchschlägt noch Rückschwingungen ausgesetzt ist. Es handelt sich bevorzugt um eine über die Länge der Dichtfläche kontinuierliche Querschnittsveränderung im Nutanordnungsquerschnitt, wobei als Nutanordnungsquerschnitt der Gesamtquerschnitt sämtlicher zu der Dämpfungsnutanordnung gehörenden Dämpfungsnuten zählt.

Vorteilhafte Weiterbildungen der Erfindung gehen aus den Unteransprüchen hervor.

Die entweder am Absperrkörper oder am Innenumfang des Steuerkanals ausgebildete zylindrische Dichtfläche hat axial einen vorderen Endbereich, ausgehend von dem der Dichtungsring axial über die Dichtfläche hinweggleitet, wenn der Absperrkörper durch die Steuermündung hindurch in den Steuerkanal eintaucht. Wenn der Kolben die Kolbenendlange erreicht hat und zum Stillstand gekommen ist, befindet sich der Dichtungsring in einem als Endlagenabschnitt bezeichneten Bereich der Dichtfläche, der dem hinteren Endbereich der Dichtfläche zugeordnet ist. Der Absperrkörper hat hier die maximal mögliche Eintauchtiefe bezüglich des Steuerkanals erreicht.

Um die im Querschnitt variable Dämpfungsnutanordnung zu realisieren, ist in der Dichtfläche mindestens eine Dämpfungsnut ausgebildet, die sich in der Längsrichtung der Dichtfläche erstreckt und die über ihre Nutlänge hinweg einen sich verändernden Nutquerschnitt aufweist. Die Dämpfungsnut ist dadurch in mehrere abwechselnd aufeinanderfolgende und axial insbesondere stetig ineinander übergehende Längenabschnitte minimalen und maximalen Nutquerschnittes unterteilt. Eine derart gestaltete Dämpfungsnut sei aufgrund ihres sich verändernden Nutquerschnittes als variable Dämpfungsnut bezeichnet. Je nachdem, welche Masse-/Geschwindigkeitskombinationen bei der Endlagendämpfung abgedeckt werden sollen, kann eine einzige, über einen entsprechend großen Nutquerschnitt verfügende variable Dämpfungsnut zur Realisierung der Dämpfungsnutanordnung ausreichen. Als vorteilhafter wird es allerdings angesehen, den Nutanordnungsquerschnitt der Dämpfungsnutanordnung auf eine Mehrzahl zueinander paralleler variabler Dämpfungsnuten zu verteilen, deren individuelle Nutquerschnitte sich zu dem Nutanordnungsquerschnitt ergänzen. Die einzelnen Dämpfungsnuten können dann relativ schmal ausgeführt werden, was die Lebensdauer des über die Dichtfläche hinweggleitenden Dichtungsringes erhöht, da dessen elastisches Material dann nur geringfügig in die Dämpfungsnuten eintauchen kann. Die Reproduzierbarkeit der Dämpfungswirkung wird durch mehrere schmale variable Dämpfungsnuten ebenfalls begünstigt, da Fertigungstoleranzen einen geringeren Einfluss haben.

Enthält die Dämpfungsnutanordnung mehrere variable Dämpfungsnuten, sind diese untereinander zweckmäßigerweise mit gleicher Länge ausgebildet und so angeordnet, dass sie sich über den gleichen Längenabschnitt der Dichtfläche hinweg erstrecken.

Bevorzugt sind die mehreren variablen Dämpfungsnuten untereinander identisch ausgebildet, sodass sie im Vergleich miteinander den gleichen sich verändernden Querschnittsverlauf über ihre Länge hinweg aufweisen.

Mehrere und bevorzugt sämtliche variablen Dämpfungsnuten sind bevorzugt so platziert, dass jeder Längenabschnitt minimalen Querschnittes jeder variablen Dämpfungsnut bezogen auf die Längserstreckung der Dichtfläche auf gleicher axialer Höhe mit einem Längenabschnitt minimalen Querschnittes jeder anderen variablen Dämpfungsnut liegt. Entsprechendes gilt für die Längenabschnitte maximalen Querschnittes. Prinzipiell ist es allerdings möglich, ein angestrebtes Querschnittsprofil der Dämpfungsnutanordnung auch durch unterschiedliche Längenverteilungen der Längenabschnitte minimalen und maximalen Nutquerschnittes bei den einzelnen variablen Dämpfungsnuten zu realisieren.

Die variablen Dämpfungsnuten sind zweckmäßigerweise an ihrer Vorderseite stirnseitig offen, wobei mit Vorderseite diejenige Seite gemeint ist, die dem vorderen Endbereich der Dichtfläche zugeordnet ist.

Bevorzugt ist jede variable Dämpfungsnut der Dämpfungsnutanordnung so ausgebildet, dass sie rückseitig axial vor dem weiter oben beschriebenen Endlagenabschnitt der Dichtfläche endet. Auf diese Weise verlieren die variablen Dämpfungsnuten ihre Wirkung, noch bevor der Kolben die Kolbenendlage erreicht hat. Besonders vorteilhaft ist eine solche Ausgestaltung, wenn die variablen Dämpfungsnuten mit mindestens einer weiteren Dämpfungsnut der Dämpfungsnutanordnung kombiniert sind, die als konstante Dämpfungsnut bezeichnet sei, weil sie einen über ihre wirksame Nutlänge hinweg gleichbleibenden Nutquerschnitt aufweist. Diese konstante Dämpfungsnut ist so platziert, dass sie sich mit jeder variablen Dämpfungsnut axial überlappt und sich außerdem rückseitig bis in einen Bereich erstreckt, der axial nach dem Endlagenabschnitt der Dichtfläche liegt, sodass durch die konstante Dämpfungsnut hindurch ein Fluidübertritt zwischen der Arbeitskammer und dem Steuerkanal auch dann noch möglich ist, wenn der Dichtungsring den Endlagenabschnitt erreicht hat und die variablen Dämpfungsnuten unwirksam geworden sind. Auf diese Weise ist bis in die Kolbenendlage ein Fluidübertritt aus der Arbeitskammer in den Steuerkanal möglich, wobei auf dem allerletzten Teil der Wegstrecke der Kolbenbewegung ein nur noch sehr kleiner Nutanordnungsquerschnitt zur Verfügung steht, der ein sicheres Abbremsen ohne Rückprallgefahr gewährleistet.

Bevorzugt ist die Dämpfungsnutanordnung mit nur einer einzigen konstanten Dämpfungsnut ausgestattet, die sich bevorzugt linear über die gesamte axiale Länge der Dichtfläche hinweg erstreckt. Jede konstante Dämpfungsnut hat zweckmäßigerweise einen V-förmigen Querschnitt.

Von Vorteil ist es außerdem, wenn die Dämpfungsnutanordnung in einem der konstanten Dämpfungsnut diametral entgegengesetzten Bereich der Dichtfläche eine weitere Dämpfungsnut aufweist, die zur besseren Unterscheidung als kurze Dämpfungsnut bezeichnet sei, weil sich ihre Längserstreckung nur auf den vorderen Endbereich der Dichtfläche begrenzt. Sie sorgt dafür, dass der Nutanordnungsquerschnitt, das heißt der dem aus der Arbeitskammer verdrängten Fluid seitens der Dämpfungsnutanordnung insgesamt zur Verfügung gestellte Abströmquerschnitt, zu Beginn der Endlagendämpfungsphase besonders groß ist, was selbst bei großen Massen und/oder großen Geschwindigkeiten einen harmonischen Beginn des Dämpfungsvorganges gewährleistet.

Insbesondere wenn die Dämpfungsnutanordnung über mehrere variable Dämpfungsnuten verfügt, ist es von Vorteil, wenn die variablen Dämpfungsnuten einen dreieckigen Nutquerschnitt haben, der durch zwei winkelig und bevorzugt in einem zumindest geringfügig mehr als 90° betragenden Winkel zueinander angeordnete erste und zweite Nutflanken definiert ist, von denen die erste Nutflanke eben ausgebildet ist und sich bevorzugt in einer Nutflankenebene erstreckt, die zumindest geringfügig geneigt zu einer Referenz-Radialebene ausgerichtet ist, die parallel zur zentralen Längsachse der zylindrischen Dichtfläche verläuft und diese zentrale Längsachse enthält. Die Längenabschnitte unterschiedlichen Nutquerschnittes resultieren daraus, dass die zweite Nutflanke einen zick-zack-förmigen oder wellenförmigen Längsverlauf hat und sich aus stetig ineinander übergehenden Tal- und Kammabschnitten zusammensetzt. Verfügt die Dämpfungsnutanordnung über mehrere derart gestaltete variable Dämpfungsnuten, sind mehrere und bevorzugt sämtliche variablen Dämpfungsnuten so angeordnet, dass die Nutflankenebenen ihrer ersten Nutflanken parallel zueinander verlaufen. Eine solche Ausgestaltung begünstigt eine sogenannte werkzeugfallende Herstellung der Dämpfungsnutanordnung mittels urformender Herstellungsverfahren, insbesondere durch Spritzgießen. Es ist auch vorteilhaft, wenn die variablen Dämpfungsnuten symmetrisch beidseits der Referenz-Radialebene angeordnet sind. Außerdem ist es vorteilhaft, wenn in den beiden auf einander entgegengesetzten Seiten einer zu der Referenz-Radialebene senkrechten weiteren Radialebene liegenden Dichtflächenabschnitten der Dichtfläche jeweils mehrere der variablen Dämpfungsnuten ausgebildet sind.

Die über ein Berg- und Tal-Profil verfügenden zweiten Nutflanken sind vorzugsweise stets so ausgerichtet, dass sie eine zu der Referenz-Radialebene rechtwinkelige Ausdehnungskomponente haben. Somit verfügt jede variable Dämpfungsnut in jedem Bereich ihrer axialen Länge über eine rechtwinkelige V-Kontur.

Die Endlagendämpfungseinrichtung kann nur einfach vorhanden sein, wenn bei nur einer Bewegungsrichtung des Kolbens eine Endlagendämpfung gewünscht ist. Dies ist beispielsweise bei einer als Stoßdämpfer fungierenden Lineareinheit der Fall. Handelt es sich bei der Lineareinheit hingegen um einen fluidbetätigten Linearantrieb, wird die Endlagendämpfungseinrichtung regelmäßig derart zweifach vorhanden sein, sodass bei beiden Bewegungsrichtungen des Kolbens eine Endlagendämpfung bewirkt wird. Allerdings kann auch ein fluidbetätigter Linearantrieb mit nur einer einzigen Endlagendämpfungseinrichtung ausgestattet sein, wenn der Anwendungsfall eine Endlagendämpfung bei nur einer Bewegungsrichtung des Kolbens erforderlich macht.

Der beim Endlagendämpfungsvorgang in den Steuerkanal eintauchende Absperrkörper ist bevorzugt kolbenförmig oder hülsenförmig ausgebildet und in einer Weise ausgestaltet, dass er axial vom abzubremsenden Kolben wegragt.

Nachfolgend wird die Erfindung anhand der beiliegenden Zeichnung näher erläutert. In dieser zeigen:
- Figur 1: einen Längsschnitt durch ein bevorzugtes erstes Ausführungsbeispiel einer erfindungsgemäßen fluid-betätigten Lineareinheit,
- Figur 2: einen Querschnitt der Lineareinheit aus Figur 1 im Bereich einer den Kolben aufweisenden Arbeitseinheit mit stirnseitigem Blick auf den an seinem Außenumfang mit der Dämpfungsnutanordnung versehenen Absperrkörper,
- Figur 3: den bei der Lineareinheit der Figuren 1 und 2 vorhandenen Absperrkörper in einer Einzeldarstellung und in einem Längsschnitt gemäß Schnittlinie III-III aus Figur 2,
- Figur 4: den Absperrkörper aus Figur 3 in einer isometrischen Darstellung mit einem Blick von schräg oben her,
- Figur 5: den Absperrkörper der Figur 4 in einer um 180° um seine Längsachse verdrehten Ausrichtung, sodass der Blick schräg von vorne auf die Unterseite des Absperrkörpers fällt,
- Figur 6: eine Seitenansicht des Absperrkörpers mit Blickrichtung gemäß Pfeil VI aus Figur 4, wobei in einem darunter abgebildeten Diagramm der Querschnittsverlauf "NQ" des Nutanordnungsquerschnittes der Dämpfungsnutanordnung über die axiale Länge der an dem Absperrkörper ausgebildeten Dichtfläche hinweg aufgezeichnet ist, und
- Fig. 7-12: Querschnitte des mit der Dämpfungsnutanordnung ausgestatteten Absperrkörpers, die die lokale Querschnittsform der Dämpfungsnutanordnung an den in Figur 6 näher bezeichneten Längenabschnitten der Dichtfläche wiedergeben, wobei die Figur 7 einen Schnitt gemäß Schnittebene VII-VII, die Figur 8 einen Schnitt gemäß Schnittebene VIII-VIII, die Figur 9 einen Schnitt gemäß Schnittebene IX-IX, die Figur 10 einen Schnitt gemäß Schnittebene X-X, die Figur 11 einen Schnitt gemäß Schnittebene XI-XI und die Figur 12 einen Schnitt gemäß Schnittebene XII-XII aus Figur 6 wiedergibt.

Bei der in der Zeichnung abgebildeten fluidbetätigten Lineareinheit 1 handelt es sich um einen mittels Fluidkraft und insbesondere pneumatisch betätigbaren Linearantrieb 1a. Dieser Linearantrieb 1a verfügt über ein Gehäuse 3 und über eine durch Fluidbeaufschlagung relativ zu dem Gehäuse 3 linear bewegbare Arbeitseinheit 2. Das für die erforderliche Betätigungskraft verantwortliche Fluid ist insbesondere Druckluft, wenngleich auch ein anderes Gas oder auch ein hydraulisches Medium verwendbar wäre.

Bei einer nicht abgebildeten Ausführungsform ist die Lineareinheit 1 als Stoßdämpfer konzipiert. In diesem Fall wird die Arbeitseinheit 2 mechanisch durch eine auf sie einwirkende externe Stellkraft bewegt.

Die mögliche Linearbewegung der Arbeitseinheit 2 sei im Folgenden als Arbeitsbewegung 4 bezeichnet und ist durch einen Doppelpfeil angedeutet. Die Bewegungsrichtung der Arbeitsbewegung 4 fällt mit der Achsrichtung der Längsachse 26 der Lineareinheit 1 zusammen, bei der es sich gleichzeitig um die Längsachsen des Gehäuses 3 und der Arbeitseinheit 2 handelt.

Im Innern des Gehäuses 3 ist eine längliche Arbeitskammer 5 ausgebildet, in der ein zu der Arbeitseinheit 2 gehörender Kolben 6 bei der Arbeitsbewegung 4 in Achsrichtung der Längsachse 26 linear hin und her verschiebbar ist. Die Arbeitskammer 5 ist durch den Kolben 6 unter Abdichtung axial in eine erste Teilkammer 7 und eine zweite Teilkammer 8 unterteilt. Die Abdichtung wird durch eine vom Kolben 6 getragene Dichtungseinrichtung 12 bewirkt, die an einer die Arbeitskammer 5 peripher begrenzenden und am Gehäuse 3 ausgebildeten Kolbenlauffläche 13 gleitverschieblich anliegt.

Exemplarisch enthält das Gehäuse 3 ein die Kolbenlauffläche 13 definierendes Gehäuserohr 14 sowie an entgegengesetzten Stirnseiten des Gehäuserohrs 14 angeordnete erste und zweite Abschlusswände 15, 16. Durch die beiden Abschlusswände 15, 16, die bevorzugt als bezüglich des Gehäuserohrs 14 separate Abschlussdeckel ausgebildet sind, wird die Arbeitskammer 5 stirnseitig begrenzt. Die erste Abschlusswand 15 begrenzt die erste Teilkammer 7, die zweite Abschlusswand 16 die zweite Teilkammer 8. Die Arbeitseinheit 2 enthält ein fest mit dem Kolben 6 verbundenes Kraftübertragungsglied 18, das aus dem Gehäuse 3 herausragt und einen außerhalb des Gehäuses 3 liegenden Kopplungsabschnitt 22 aufweist, der bei dem exemplarischen Linearantrieb 1a mit einer zu bewegenden Komponente verbindbar ist. Bei einer Ausführung der Lineareinheit 1 als Stoßdämpfer erfolgt über den Kopplungsabschnitt 22 die externe Krafteinleitung.

Bei dem Linearantrieb 1a kann es sich beispielsweise um einen kolbenstangenlosen Linearantrieb handeln, wobei der Kopplungsabschnitt 22 beispielsweise ein Mitnehmer ist, der durch einen Längsschlitz des Gehäuses 3 hindurchragt. Bei der illustrierten bevorzugten Ausführungsform ist das Kraftübertragungsglied 18 als Kolbenstange 18a ausgeführt, die sich koaxial zu der Längsachse 26 erstreckt und die die erste Abschlusswand 15 unter Abdichtung gleitverschieblich durchsetzt.

An den dem Kolben 6 zugewandten inneren Stirnflächen 25 der beiden Abschlusswände mündet jeweils mit einer als Steuermündung 20 bezeichneten Kanalmündung ein die zugeordnete Abschlusswand 15, 16 durchsetzender erster beziehungsweise zweiter Steuerkanal 23, 24 in die zugeordnete erste beziehungsweise zweite Teilkammer 7, 8 der Arbeitskammer 5 ein. Jeder Steuerkanal 23, 24 mündet andererseits über eine eigene Anschlussöffnung 27 zu einer Außenfläche des Gehäuses 3 aus.

Zur Betätigung der Lineareinheit 1 kann durch die beiden Anschlussöffnungen 27 hindurch abwechselnd und gegensinnig ein Antriebsfluid in die beiden Teilkammern 7, 8 eingespeist beziehungsweise aus diesen Teilkammern 7, 8 abgeführt werden, sodass der Kolben 6 mit einer fluidischen Betätigungskraft beaufschlagt wird, aus der bei einem Linearantrieb 1a die Arbeitsbewegung 4 der Arbeitseinheit 2 resultiert. Der erste Steuerkanal 23 ist beim Ausführungsbeispiel von der Kolbenstange 18a durchsetzt. Sein für den Fluiddurchtritt zur Verfügung gestellter Strömungsquerschnitt ist daher zumindest im Bereich der zugeordneten Steuermündung 20 ringförmig gestaltet.

Axial beidseits ragt von dem Kolben 6 jeweils ein Absperrkörper 28 weg, der zur Arbeitseinheit 2 gehört und sich koaxial in Richtung zur gegenüberliegenden Steuermündung 20 hin erstreckt.

Im Rahmen der Arbeitsbewegung 4 ist die Arbeitseinheit 2 zwischen einer an der ersten Abschlusswand 15 anliegenden ersten Kolbenendlage und einer aus Figur 1 ersichtlichen, an der zweiten Abschlusswand 16 anliegenden zweiten Kolbenendlage bewegbar. Exemplarisch ist die Kolbenstange 18a in der zweiten Kolbenendlage maximal in das Gehäuse 3 eingefahren. Bevorzugt sind die beiden Kolbenendlagen dadurch definiert, dass der Kolben 6 an einer ihm zugewandten inneren axialen Stirnfläche 25 der betreffenden Abschlusswand 15, 16 zur Anlage gelangt.

Die Absperrkörper 28 sind kürzer als der zwischen den beiden Kolbenendlagen mögliche Arbeitshub der Arbeitseinheit 2. Nimmt der Kolben 6 eine der beiden Kolbenendlagen ein, befindet sich daher der in Richtung zur anderen Kolbenendlage ragende Absperrkörper 28 komplett innerhalb der zugeordneten Teilkammer 7, 8 und ist aus dem gegenüberliegenden Steuerkanal 23, 24 herausgezogen.

Wird der Kolben 6 durch Betätigung der Arbeitseinheit 2 unter Ausführung der Arbeitsbewegung 4 zwischen zwei Kolbenendlagen verlagert, taucht der in Bewegungsrichtung momentan voreilende Absperrkörper 28 nach einer gewissen Hubstrecke durch die gegenüberliegende Steuermündung 20 hindurch in den zugeordneten Steuerkanal 23, 24 ein.

Bei der Arbeitsbewegung 4 wird das in der momentan kleiner werdenden ersten oder zweiten Teilkammer 7, 8 befindliche Antriebsfluid durch den mit der betreffenden Teilkammer 7, 8 kommunizierenden Steuerkanal 23, 24 hindurch durch den Kolben 6 ausgeschoben. Für jede Hubrichtung ist die Lineareinheit 1 mit einer Endlagendämpfungseinrichtung 32 ausgestattet, die bewirkt, dass die Geschwindigkeit des Kolbens 6 und somit der Arbeitseinheit 2 während einer als Dämpfungsphase bezeichneten Hubphase kurz vor Erreichen der Kolbenendlage stark herabgesetzt wird, um einen unerwünschten Aufprall am Gehäuse 3 zu vermeiden. Die Dämpfungswirkung beruht auf dem Aufbau einer auf die Arbeitseinheit 2 einwirkenden fluidischen Gegenkraft.

Jede der beiden Endlagendämpfungseinrichtungen 32 beinhaltet einen der beiden Absperrkörper 28 und einen im Bereich der Steuermündung 20 des gegenüberliegenden Steuerkanals 23, 24 koaxial angeordneten Dichtungsring 33. Der periphere Außenumfang des Absperrkörpers 28 bildet eine zylindrische Dichtfläche 35, die von dem zugeordneten Dichtungsring 33 unter Abdichtung umschlossen wird, wenn der Absperrkörper 28 in der oben angesprochenen Dämpfungsphase durch den Dichtungsring 33 hindurch in den betreffenden Steuerkanal 23, 24 eintaucht. Der Dichtungsring 33 besteht zu diesem Zweck zumindest in dem mit der peripheren Dichtfläche 35 des Absperrkörpers 28 in Kontakt tretenden Bereich zweckmäßigerweise aus einem Material mit gummielastischen Eigenschaften.

Die zylindrische Dichtfläche 35 hat axial einen vorderen Endbereich 44, der im nicht in dem Dichtungsring 33 eingetauchten Zustand des Absperrkörpers 28 dem Dichtungsring 33 zugewandt ist. Ferner hat die Dichtfläche 35 einen bezüglich des vorderen Endbereiches 44 axial näher am Kolben 6 liegenden rückwärtigen Endbereich 46. In der Dämpfungsphase taucht der Absperrkörper 28 mit dem vorderen Endbereich 44 der Dichtfläche 35 voraus in den Dichtungsring 33 ein, wobei der Dichtungsring 33 an der Dichtfläche 35 unter Beibehaltung des Dichtkontaktes entlanggleitet, bis die Kolbenendlage erreicht ist. In dieser Kolbenendlage beschränkt sich der Kontaktbereich zwischen dem Dichtungsring 33 und der Dichtfläche 35 auf einen als Endlagenabschnitt 45 bezeichneten Längenabschnitt der Dichtfläche 35 in dem rückwärtigen Endbereich 46. Dieser Endlagenabschnitt 45 schließt sich zweckmäßigerweise axial unmittelbar an den Kolben 6 an.

Exemplarisch ist der Absperrkörper 28 bei beiden Endlagendämpfungseinrichtungen 32 hülsenförmig ausgebildet und sitzt koaxial auf der ihn durchsetzenden Kolbenstange 18a. Nicht weiter illustrierte Befestigungsmaßnahmen sorgen für eine axial unbewegliche Fixierung bezüglich des Kolbens 6. Insbesondere auf der der Kolbenstange abgewandten Seite des Kolbens 6 kann der Absperrkörper 28 auch aus Vollmaterial und insgesamt kolbenförmig ausgebildet sein. Der Absperrkörper 28 kann auch ein einstückiger Bestandteil der Kolbenstange 18a sein.

Aufgrund der identischen Ausgestaltung der Endlagendämpfungseinrichtungen 32 beschränkt sich die diesbezügliche weitere Detailbeschreibung auf die der ersten Teilkammer 7 zugeordnete Endlagendämpfungseinrichtung 32. Die diesbezüglichen Ausführungen gelten entsprechend für die zweite Endlagendämpfungseinrichtung 32. Ein nicht illustriertes Ausführungsbeispiel der Lineareinheit 1 ist mit nur einer Endlagendämpfungseinrichtung 32 ausgestattet, sodass nur bei einer Bewegungsrichtung der Arbeitseinheit 2 eine Endlagendämpfung stattfindet.

Um ein problemloses Eintauchen in den Dichtungsring 33 zu gewährleisten, ist der Absperrkörper 28 am vorderen Endbereich 44 der Dichtfläche 35 zweckmäßigerweise abgerundet oder sich konisch verjüngend gestaltet, was auf das Ausführungsbeispiel zutrifft.

Zu der Endlagendämpfungseinrichtung 32 gehört als wesentlicher Bestandteil auch eine vertieft in die Dichtfläche 35 eingelassene Dämpfungsnutanordnung 36, die sich in der Längsrichtung der Dichtfläche 35 erstreckt. Die zylindrische Dichtfläche 35 hat eine mit der Längsachse 26 zusammenfallende Längsachse 37, deren Achsrichtung die Längsrichtung der Dichtfläche 35 definiert. Die Dichtfläche 35 hat ferner eine durch einen Doppelpfeil angedeutete Umfangsrichtung 38, bei der es sich um die Richtung rings um die Längsachse 37 herum handelt.

Die Dämpfungsnutanordnung 36 setzt sich aus einer Mehrzahl von in die Dichtfläche 35 eingelassenen nutartigen Vertiefungen zusammen, die aufgrund ihrer Funktionalität als Dämpfungsnuten 47 bezeichnet werden. Bevorzugt handelt es sich dabei um unterschiedlich gestaltete Arten von Dämpfungsnuten 47, unter denen sich bevorzugt mindestens eine variable Dämpfungsnut 47a und mindestens eine konstante Dämpfungsnut 47b befindet. Weiterhin ist optional eine als kurze Dämpfungsnut 47c bezeichnete Dämpfungsnut 47 vorhanden, deren Präsenz sich ausschließlich auf den vorderen Endbereich 44 der Dichtfläche 35 beschränkt und deren Längserstreckung auf diesen vorderen Endbereich 44 begrenzt ist.

Jede Dämpfungsnut 47 hat einen Nutquerschnitt, der in einer zu der Längsachse 37 rechtwinkeligen Ebene liegt. Die Summe der derart liegenden Nutquerschnitte sämtlicher Dämpfungsnuten 47 definiert den gesamten Querschnitt der Dämpfungsnutanordnung 36, der als Nutanordnungsquerschnitt bezeichnet sei. Bei Verwendung der Ausdrücke Nutquerschnitt und Nutanordnungsquerschnitt ist bei dem Wortbestandteil "Querschnitt" die Querschnittsfläche gemeint.

Ist der Absperrkörper 28 in den Dichtungsring 33 eingetaucht, wird der dem aus der betreffenden Teilkammer 7 oder 8 verdrängten Antriebsfluid zur Verfügung stehende Abströmquerschnitt durch denjenigen Nutanordnungsquerschnitt bestimmt, der an derjenigen Längsposition der Dichtfläche 35 gemessen wird, an der sich der Dichtungsring 33 befindet. Der Dichtungsring 33 liegt nur an der Dichtfläche 35 an, während er die Dämpfungsnuten 47 lediglich überbrückt und nicht oder nur geringfügig in die Dämpfungsnuten 47 eintaucht. Das verdrängte Arbeitsfluid kann folglich während der Dämpfungsphase nur gedrosselt abströmen, sodass in der zugeordneten Teilkammer 7, 8 ein Druckaufbau stattfindet, der eine der Bewegungsrichtung der Arbeitseinheit 2 entgegengesetzte Bremskraft auf den Kolben 6 ausübt und dadurch die Arbeitsbewegung 4 bis zum Stillstand abbremst.

Eine Besonderheit der Dämpfungsnutanordnung 36 besteht darin, dass sich ihr Nutanordnungsquerschnitt über die axiale Länge der Dichtfläche 35 hinweg verändert. Dabei ist die Auslegung so getroffen, dass der Nutanordnungsquerschnitt beginnend am vorderen Endbereich 44 bis zu dem rückwärtigen Endbereich 46 tendenziell abnimmt, was in dem Diagramm der Figur 6 durch eine nivellierte Querschnittsverlaufslinie 48 verdeutlicht ist. Die Querschnittsverringerung ist insgesamt jedoch nicht kontinuierlich, sondern zeichnet sich durch einen Berg- und Talverlauf aus, bei dem sich Längenabschnitte mit minimalem Nutanordnungsquerschnitt und Längenabschnitte mit maximalem Nutanordnungsquerschnitt abwechseln. Dabei nehmen die Querschnittsflächen der maximalen Nutanordnungsquerschnitte in Richtung zum rückwärtigen Endbereich 46 der Dichtfläche 35 tendenziell ab, was bevorzugt auch für die minimalen Nutanordnungsquerschnitte gilt.

In der Zeichnung sind die einen minimalen Nutanordnungsquerschnitt aufweisenden Längenabschnitte der Dämpfungsnutanordnung 36 mit Bezugsziffer 52 identifiziert und im Folgenden zur Vereinfachung auch als Minimal-Längenabschnitte 52 bezeichnet. Analog sind in der Zeichnung die einen maximalen Nutanordnungsquerschnitt aufweisenden Längenabschnitte der Dämpfungsnutanordnung 36 mit Bezugsziffer 53 identifiziert und im Folgenden zur Vereinfachung auch als Maximal-Längenabschnitte 53 bezeichnet.

Die Minimal-Längenabschnitte 52 und Maximal-Längenabschnitte 53 sind axial aufeinanderfolgend angeordnet und gehen zweckmäßigerweise kontinuierlich ineinander über. Insgesamt verfügt die Dämpfungsnutanordnung 36 über mindestens zwei und bevorzugt über mehr als zwei axial zueinander beabstandete Minimal-Längenabschnitte 52 und außerdem zusätzlich über mindestens zwei und bevorzugt mehr als zwei axial zueinander beabstandete Maximal-Längenabschnitte 53.

Fährt der Absperrkörper 28 in den Dichtungsring 33 ein, ergibt sich folglich bei der dann stattfindenden Dämpfungsphase der Arbeitsbewegung 4 eine aufeinanderfolgende Freigabe unterschiedlich großer Nutanordnungsquerschnitte, sodass sich Phasen stärkerer Dämpfung mit Phasen geringerer Dämpfung abwechseln. Wie sich gezeigt hat, wird dadurch in einem sehr großen Masse- und Geschwindigkeitsbereich der sich bewegenden Arbeitseinheit 2 ein harmonisches, aperiodisches Dämpfungsverhalten der Endlagendämpfung erzielt.

Der in der Längsrichtung der Dichtfläche 35 variierende Nutanordnungsquerschnitt resultiert bevorzugt aus den entsprechend gestalteten variablen Dämpfungsnuten 47a. Von diesen variablen Dämpfungsnuten 47a sind mehrere vorhanden, die alle zweckmäßigerweise ihren vorderen Anfangspunkt in dem vorderen Endbereich 44 der Dichtfläche 35 haben, wobei sie bevorzugt an ihrer Vorderseite stirnseitig offen sind. Bevorzugt erstrecken sich die variablen Dämpfungsnuten 47a an der Vorderseite des Absperrkörpers 28 bis zu dessen dem Kolben 6 abgewandter vorderer axialer Stirnfläche 54.

Rückseitig enden die variablen Dämpfungsnuten 47a zweckmäßigerweise vor dem Endlagenabschnitt 45. Dadurch wird erreicht, dass spätestens in der Kolbenendlage kein Antriebsfluid mehr in der Lage ist, den Dichtungsring 33 durch eine der variablen Dämpfungsnuten 47a hindurch zu passieren und aus der Arbeitskammer 5 in den zugeordneten Steuerkanal 23, 24 überzutreten.

Verglichen mit nur einer einzigen variablen Dämpfungsnut 47a hat die Mehrfachanordnung variabler Dämpfungsnuten 47a den Vorteil, dass die im Bereich der Dichtfläche 35 liegenden schlitzartigen Nutöffnungen relativ schmal sind, was einer Tendenz des Dichtungsringes 33, aufgrund seiner Elastizität in die variablen Dämpfungsnuten 47a einzutauchen, entgegenwirkt. Der jeweils freigegebene Strömungsquerschnitt verteilt sich hier auf sämtliche der mehreren variablen Dämpfungsnuten 47a.

Die variablen Dämpfungsnuten 47a sind jeweils individuell so gestaltet, dass jede variable Dämpfungsnut 47a in ihrer Längsrichtung in mehrere abwechselnd aufeinanderfolgende und stetig ineinander übergehende Längenabschnitte 55 minimalen Nutquerschnittes und Längenabschnitte 56 maximalen Nutquerschnittes unterteilt ist. Bevorzugt sind die variablen Dämpfungsnuten 47a so platziert, dass jeder Minimal-Längenabschnitt 52 der Dämpfungsnutanordnung 36 durch auf gleicher axialer Höhe liegende Längenabschnitte 55 minimalen Nutquerschnittes und sämtliche Maximal-Längenabschnitte 53 der Dämpfungsnutanordnung 36 durch auf gleicher axialer Höhe liegende Längenabschnitte 56 maximalen Nutquerschnittes sämtlicher variablen Dämpfungsnuten 47a definiert sind.

Bevorzugt enthält die Dämpfungsnutanordnung 36 zusätzlich zu den variablen Dämpfungsnuten 47a mindestens eine und bevorzugt genau eine konstante Dämpfungsnut 47b, die sich linear in Achsrichtung der Längsachse 37 erstreckt und über ihre Nutlänge hinweg einen gleichbleibenden Nutquerschnitt aufweist. Anders als die variablen Dämpfungsnuten 47a verläuft diese konstante Dämpfungsnut 47b auch über den Endlagenabschnitt 45 der Dichtfläche 35 hinweg und endet erst axial nach diesem Endlagenabschnitt 45. Exemplarisch erstreckt sie sich bis hin zum Kolben 6. Diese Ausgestaltung hat den Vorteil, dass die konstante Dämpfungsnut 47b in jeder Phase des Dämpfungshubes und bis einschließlich zum Erreichen der Kolbenendlage für einen Fluidübertritt zwischen der Arbeitskammer 5 und dem zugeordneten Steuerkanal 23, 24 zur Verfügung steht. Dadurch ist gewährleistet, dass die Kolbenendlage mit sehr geringer Geschwindigkeit auch dann noch zuverlässig erreicht wird, wenn die variablen Dämpfungsnuten 47a bereits aus dem Dichtungsring 33 herausgetreten sind.

Die konstante Dämpfungsnut 47b ist zweckmäßigerweise am vorderen Endbereich 44 der Dichtfläche 35 stirnseitig offen. Sie erstreckt sich parallel neben den mehreren variablen Dämpfungsnuten 47a, die sie allerdings an der Rückseite überragt, um auch den Endlagenabschnitt 45 axial zu durchsetzen. Als besonders vorteilhaft hat sich eine V-förmige Querschnittsform der konstanten Dämpfungsnut 47b erwiesen.

Zweckmäßigerweise haben die variablen Dämpfungsnuten 47a einen dreieckigen Nutquerschnitt, wobei zwei Seiten des Dreiecks von zwei winkelig zueinander angeordneten ersten und zweiten Nutflanken 57, 58 definiert sind, während die dritte Seite des Dreiecks von der schlitzartigen Nutöffnung im Bereich der Dichtfläche 35 gebildet ist. Die beiden Nutflanken 57, 58 sind, im Querschnitt rechtwinkelig zu der Längsachse 37 betrachtet, in einem stumpfen Winkel zueinander angeordnet, der zweckmäßigerweise nur geringfügig größer als 90° ist. Dies gilt für jede Stelle entlang der Längserstreckung einer jeweiligen variablen Dämpfungsnut 47a.

Die erste Nutflanke 57 verläuft in der Achsrichtung der Längsachse 37 rein linear in einer als Nutflankenebene 62 bezeichneten Ebene. Diese Nutflankenebene 62 ist bevorzugt geringfügig geneigt zu einer Referenz-Radialebene 63 ausgerichtet, die die zentrale Längsachse 37 der Dichtfläche 35 enthält. Bevorzugt ist die Nutflankenebene 62 der ersten Nutflanke 57 jeder variablen Dämpfungsnut 47a in dieser Weise angeordnet, was auf das illustrierte Ausführungsbeispiel zutrifft. Die Neigung der Nutflankenebene 62 bezüglich der Referenz-Radialebene 63 ist aufgrund ihrer Geringfügigkeit in der Zeichnung nicht ersichtlich. Die Nutflankenebene 62 ist so geneigt, dass ihr Abstand von der Referenz-Radialebene 63 mit zunehmender Annäherung an eine weiter unten erwähnte weitere Radialebene 66 größer wird.

Die zweite Nutflanke 58 hat in der Längsrichtung der Dichtfläche 35 einen nichtlinearen, zick-zack-förmigen oder wellenförmigen Längsverlauf mit stetig ineinander übergehenden Talabschnitten 65 und Kammabschnitten 64. Die Kammabschnitte 64 definieren die Längenabschnitte 55 minimalen Nutquerschnittes und die Talabschnitte 65 definieren die Längenabschnitte 56 maximalen Nutquerschnittes. Zwischen den einzelnen Kammabschnitten 64 und Talabschnitten 65 hat die zweite Nutflanke 58 beim Ausführungsbeispiel jeweils eine lineare, ebene Erstreckung, sodass sich ein zick-zack-förmiger Längsverlauf ergibt. Diese Längenabschnitte können aber auch zumindest teilweise gewölbt sein, sodass sich ein wellenförmiger Längsverlauf ergibt.

Die Kante, mit der die erste Nutflanke 57 in die Dichtfläche 35 übergeht, hat bevorzugt eine lineare Erstreckung. Hiervon unterscheidet sich der Längsverlauf der zwischen der zweiten Nutflanke 58 und der Dichtfläche 35 vorhandenen Übergangskante, die entsprechend dem Längsverlauf der zweiten Nutflanke 58 zick-zack-förmig oder wellenförmig verläuft.

Die Dämpfungsnuten 47 sind in der Umfangsrichtung 38 mit Abstand verteilt zueinander in der Dichtfläche 35 ausgebildet. Bevorzugt liegen die variablen Dämpfungsnuten 47a in spiegelsymmetrischer Anordnung beidseits der Referenz-Radialebene 63. Die variablen Dämpfungsnuten 47a sind bevorzugt in zwei Dichtflächenabschnitte unterteilt, die jeweils 180° des Umfangs der Dichtfläche 35 einnehmen und die zur besseren Unterscheidung als erster Dichtflächenabschnitt 35a und als zweiter Dichtflächenabschnitt 35b bezeichnet seien. Die beiden Dichtflächenabschnitte 35a, 35b liegen auf entgegengesetzten Seiten einer zu der Referenz-Radialebene 63 senkrechten, weiter oben schon angesprochenen weiteren Radialebene 66, die wiederum auch die Längsachse 37 der Dichtfläche 35 beinhaltet. Exemplarisch sind jeweils vier variable Dämpfungsnuten 47a in den beiden Dichtflächenabschnitten 35a, 35b platziert, und zwar jeweils zwei dieser vier variablen Dämpfungsnuten 47a auf entgegengesetzten Seiten der Referenz-Radialebene 63.

Während die ersten Nutflanken 57 von der Referenz-Radialebene 63 wegweisen, weisen die zweiten Nutflanken 58 jeweils von der weiteren Radialebene 66 weg.

Aufgrund der beschriebenen Querschnittsgestaltung und Ausrichtung der variablen Dämpfungsnuten 47a, lässt sich die Dämpfungsnutanordnung 36 sehr einfach durch Urformen mittels eines Formgebungswerkzeuges erzeugen, das über zwei in der weiteren Radialebene 66 geteilte Werkzeughälften verfügt. Die Entformungsrichtung ist hierbei rechtwinkelig zu der weiteren Radialebene 66 orientiert.

Die bevorzugt einzige konstante Dämpfungsnut 47b ist zweckmäßigerweise in dem ersten Dichtflächenabschnitt 35a und auf der Referenz-Radialebene 63 liegend angeordnet.

Die weiter oben schon angesprochene kurze Dämpfungsnut 47c befindet sich vorzugsweise im zweiten Dichtflächenabschnitt 35b und dort ebenfalls auf der Referenz-Radialebene 63. Sie befindet sich somit in einem Umfangsbereich der Dichtfläche 35, der diametral zu dem die konstante Dämpfungsnut 47b enthaltenden Umfangsbereich platziert ist.

Bei einem nicht gezeigten Ausführungsbeispiel befindet sich die mit der Dämpfungsnutanordnung 36 ausgestattete Dichtfläche 35 an der Innenumfangsfläche des Steuerkanals 23, 24, während der Dichtungsring 33 am Absperrkörper 28 angeordnet ist und die Arbeitsbewegung 4 mitmacht.

## Patentansprüche

1. Fluidbetätigte Lineareinheit, mit einem in einer Arbeitskammer (5) eines Gehäuses (3) linear verschiebbar angeordneten Kolben (6) und mit mindestens einer Endlagendämpfungseinrichtung (32) zur Endlagendämpfung des Kolbens (6), die einen mit dem Kolben (6) bewegungsgekoppelten Absperrkörper (28) und einen axial gegenüberliegend des Absperrkörpers (28) an einer gehäusefesten Abschlusswand (15, 16) mit einer Steuermündung (20) in die Arbeitskammer (5) einmündenden fluidischen Steuerkanal (23, 24) enthalten, wobei an der Abschlusswand (15, 16) oder an dem Absperrkörper (28) ein zur Steuermündung (20) des Steuerkanals (23, 24) koaxialer Dichtungsring (33) angeordnet ist, der an einer am Außenumfang des Absperrkörpers (28) beziehungsweise am Innenumfang des Steuerkanals (23, 24) ausgebildeten zylindrischen Dichtfläche (35) dichtend abgleitet, wenn der Absperrkörper (28) bei Annäherung des Kolbens (6) an eine Kolbenendlage durch die Steuermündung (20) hindurch in den Steuerkanal (23, 24) eintaucht, wobei in die Dichtfläche (35) eine axial verlaufende Dämpfungsnutanordnung (36) eingelassen ist, deren Nutanordnungsquerschnitt sich über ihre axiale Länge hinweg verändert, **dadurch gekennzeichnet, dass** die Dämpfungsnutanordnung (36) über mehrere abwechselnd aufeinanderfolgende und axial ineinander übergehende Längenabschnitte (52, 53) mit einem minimalem und einem maximalen Nutanordnungsquerschnitt verfügt, sodass sich der Nutanordnungsquerschnitt der Dämpfungsnutanordnung (36) in der Längsrichtung (37) der Dichtfläche (35) abwechselnd verringert und vergrößert, wobei die Dämpfungsnutanordnung (36) mindestens zwei axial zueinander beabstandete Längenabschnitte (52) mit jeweils einem minimalen Nutanordnungsquerschnitt und mindestens zwei axial zueinander beabstandete Längenabschnitte (53) mit jeweils einem maximalen Nutanordnungsquerschnitt aufweist.

2. Fluidbetätigte Lineareinheit nach Anspruch 1, **dadurch gekennzeichnet, dass** die Dichtfläche (35) einen dem Dichtungsring (33) zugewandten vorderen Endbereich (44) und einen diesbezüglich axial entgegengesetzten rückwärtigen Endbereich (46) aufweist, wobei der rückwärtige Endbereich (46) einen Endlagenabschnitt (45) definiert, an dem der Dichtungsring (33) dichtend anliegt, wenn der Kolben (6) die Kolbenendlage erreicht hat.

3. Fluidbetätigte Lineareinheit nach Anspruch 1 oder 2, **dadurch gekennzeichnet, dass** die Dämpfungsnutanordnung (36) mindestens eine einen sich über ihre Nutlänge hinweg verändernden Nutquerschnitt aufweisende variable Dämpfungsnut (47a) enthält, die über mehrere abwechselnd aufeinanderfolgende und axial ineinander übergehende Längenabschnitte (52, 53) mit minimalem und maximalem Nutquerschnitt verfügt.

4. Fluidbetätigte Lineareinheit nach einem der Ansprüche 1 bis 3, **dadurch gekennzeichnet, dass** die Dämpfungsnutanordnung (36) mehrere in ihrem Nutquerschnitt variable Dämpfungsnuten (47a) enthält, die in der Umfangsrichtung über den Umfang der Dichtfläche (35) verteilt sind und die jeweils über mehrere in der Längsrichtung abwechselnd aufeinanderfolgende und axial ineinander übergehende Längenabschnitte (55, 56) mit einem minimalen und einem maximalen Nutquerschnitt verfügen.

5. Fluidbetätigte Lineareinheit nach Anspruch 4, **dadurch gekennzeichnet, dass** die variablen Dämpfungsnuten (47a) untereinander die gleiche Länge aufweisen.

6. Fluidbetätigte Lineareinheit nach Anspruch 4 oder 5, **dadurch gekennzeichnet, dass** mehrere oder sämtliche variablen Dämpfungsnuten (47a) so platziert sind, dass ihre Längenabschnitte (52) mit minimalem Nutquerschnitt und ihre Längenabschnitte (53) mit maximalem Nutquerschnitt zumindest im Wesentlichen auf gleicher axialer Höhe liegen.

7. Fluidbetätigte Lineareinheit nach einem der Ansprüche 3 bis 6 in Verbindung mit Anspruch 2, **dadurch gekennzeichnet, dass** jede variable Dämpfungsnut (47a) axial vor dem Endlagenabschnitt (45) endet, derart, dass jede variable Dämpfungsnut (47a) ihre Wirkung verliert, bevor der Kolben (6) in der Kolbenendlage angelangt ist.

8. Fluidbetätigte Lineareinheit nach einem der Ansprüche 3 bis 7, **dadurch gekennzeichnet, dass** mindestens eine oder jede variable Dämpfungsnut (47a) einen dreieckigen Nutquerschnitt hat und zwei winkelig zueinander angeordnete erste und zweite Nutflanken (57, 58) aufweist, wobei die erste Nutflanke (57) in einer Nutflankenebene (62) verläuft, die zumindest geringfügig geneigt zu einer die zentrale Längsachse (37) der zylindrischen Dichtfläche (35) enthaltenden Referenz-Radialebene (63) ausgerichtet ist, während die zweite Nutflanke (58) einen zick-zack-förmigen oder wellenförmigen Längsverlauf hat und über stetig ineinander übergehende Tal- und Kammabschnitte (65, 64) verfügt, durch die die Längenabschnitte (52, 53) mit minimalem und maximalem Nutquerschnitt definiert sind.

9. Fluidbetätigte Lineareinheit nach Anspruch 8, **dadurch gekennzeichnet, dass** die Nutflankenebenen (62) der ersten Nutflanken (57) mehrerer oder sämtlicher der über einen dreieckigen Nutquerschnitt verfügenden variablen Dämpfungsnuten (47a) parallel zueinander verlaufen.

10. Fluidbetätigte Lineareinheit nach Anspruch 8 oder 9, **dadurch gekennzeichnet, dass** in den beiden auf einander entgegengesetzten Seiten einer zu der Referenz-Radialebene (63) senkrechten weiteren Radialebene (66) liegenden Dichtflächenabschnitten (35a, 35b) der Dichtfläche (35) in zu der Referenz-Radialebene (63) symmetrischer Verteilung jeweils mehrere der über einen dreieckigen Nutquerschnitt verfügenden variablen Dämpfungsnuten (47a) ausgebildet sind.

11. Fluidbetätigte Lineareinheit nach einem der Ansprüche 3 bis 10 in Verbindung mit Anspruch 2, **dadurch gekennzeichnet, dass** die Dämpfungsnutanordnung (36) zusätzlich zu der mindestens einen variablen Dämpfungsnut (47a) mindestens eine ebenfalls axial verlaufende, einen über ihre wirksame Nutlänge hinweg gleichbleibenden Nutquerschnitt aufweisende konstante Dämpfungsnut (47b) enthält, die sich mit wenigstens einer oder jeder variablen Dämpfungsnut (47a) axial überlappt und die rückseitig zu einem Bereich offen ist, der axial nach dem Endlagenabschnitt (45) der Dichtfläche (35) liegt, derart, dass die mindestens eine konstante Dämpfungsnut (47b) einen Fluidübertritt zwischen Arbeitskammer (5) und Steuerkanal (23, 24) bis zum Erreichen der Kolbenendlage ermöglicht, wobei die konstante Dämpfungsnut (47b) am vorderen Endbereich (44) der Dichtfläche (35) zweckmäßigerweise stirnseitig offen ist.

12. Fluidbetätigte Lineareinheit nach Anspruch 11, **dadurch gekennzeichnet, dass** die Dämpfungsnutanordnung (36) eine in einem der konstanten Dämpfungsnut (47b) diametral entgegengesetzten Bereich der Dichtfläche (35) ausgebildete kurze Dämpfungsnut (47c) aufweist, deren Längserstreckung auf den vorderen Endbereich (44) der Dichtfläche (35) begrenzt ist.

13. Fluidbetätigte Lineareinheit nach einem der Ansprüche 1 bis 12, **dadurch gekennzeichnet, dass** die Endlagendämpfungseinrichtung (32) zweifach vorhanden ist, um bei beiden möglichen Bewegungsrichtungen des Kolbens (6) dessen Endlagendämpfung hervorzurufen.

14. Fluidbetätigte Lineareinheit nach einem der Ansprüche 1 bis 13, **dadurch gekennzeichnet, dass** der Absperrkörper (28) kolbenförmig oder hülsenförmig ausgebildet ist und axial vom Kolben (6) wegragt.

15. Fluidbetätigte Lineareinheit nach einem der Ansprüche 1 bis 14, **gekennzeichnet durch** eine Ausgestaltung als mit Druckluft betriebene pneumatische Lineareinheit und/oder durch eine Ausgestaltung als Linearantrieb, bei dem der Kolben (6) durch Fluidbeaufschlagung in Richtung seiner Kolbenendlage verfahrbar ist.

## Claims

1. Fluid-actuated linear unit with a piston (6) mounted with linear movement facility in an operating chamber (5) of a casing (3), and with at least one end position damping device (32) for end position damping of the piston (6) comprising a shut-off body (28) movement-coupled to the piston (6) and a fluidic control passage (23, 24) opening out into the operating chamber (5) with a control orifice (20) axially opposite the shut-off body (28) on an end wall (15, 16) fixed to the casing, wherein there is provided on the end wall (15, 16) or on the shut-off body (28) a seal ring (33) coaxial to the control orifice (20) of the control passage (23, 24) and which slides with sealing on a cylindrical sealing face (35) formed on the outer periphery of the shut-off body (28) or on the inner periphery of the control passage (23, 24) when the shut-off body (28) on approaching of the piston (6) to a piston end position dips through the control orifice (20) into the control passage (23, 24), wherein there is inset into the sealing face (35) an axially extending damping groove arrangement (36) with a groove arrangement cross-section varying over its axial length, **characterised in that** the damping groove arrangement (36) has several alternately consecutive length sections (52, 53), merging axially into one another and having a minimum and a maximum groove arrangement cross-section, so that the groove arrangement cross-section of the damping groove arrangement (36) alternately reduces and enlarges in the longitudinal direction (37) of the sealing face (35), wherein the damping groove arrangement (36) has at least two length sections (52) axially spaced apart, each with a minimum groove arrangement cross-section, and at least two length sections (53) axially spaced apart, each with a maximum groove arrangement cross-section.

2. Fluid-actuated linear unit according to claim 1, **characterised in that** the sealing face (35) has a front end zone (44) facing the seal ring (33) and a rear end zone (46), axially opposite the former, wherein the rear end zone (46) defines an end position section (45) at which the seal ring (33) fits up with sealing, when the piston (6) has reached the piston end position.

3. Fluid-actuated linear unit according to claim 1 or 2, **characterised in that** the damping groove arrangement (36) includes at least one variable damping groove (47a) with a groove cross-section varying over its groove length, and which has several alternately consecutive length sections (52, 53), merging axially into one another and having a minimum and a maximum groove cross-section.

4. Fluid-actuated linear unit according to any of claims 1 to 3, **characterised in that** the damping groove arrangement (36) includes several variable damping grooves (47a) with variable groove cross-section and distributed over the periphery of the sealing face (35), and with length sections (55, 56) with a minimum and a maximum groove cross-section, alternately consecutive in the longitudinal direction and merging axially into one another.

5. Fluid-actuated linear unit according to claim 4, **characterised in that** the variable damping grooves (47a) are of the same length.

6. Fluid-actuated linear unit according to claim 4 or 5, **characterised in that** several or all variable damping grooves (47a) are so placed that their length sections (52) with minimum groove cross-section and their length sections (53) with maximum groove cross-section lie at least substantially at the same axial height.

7. Fluid-actuated linear unit according to any of claims 3 to 6 in conjunction with claim 2, **characterised in that** each variable damping groove (47a) ends axially before the end position section (45) in such a way that each variable damping groove (47a) loses its effect before the piston (6) reaches the piston end position.

8. Fluid-actuated linear unit according to any of claims 3 to 7, **characterised in that** at least one or each variable damping groove (47a) has a triangular groove cross-section and two first and second groove sides (57, 58) arranged at an angle to one another, wherein the first groove side (57) runs in a groove side plane (62) which is aligned at least slightly tilted to a reference radial plane (63) containing the central longitudinal axis (37) of the cylindrical sealing face (35), while the second groove side (58) has a zigzag or wavy longitudinal course with trough and crest sections (65, 64) constantly merging into one another, through which the length sections (52, 53) with minimum and maximum groove cross-section are defined.

9. Fluid-actuated linear unit according to claim 8, **characterised in that** the groove side planes (62) of the first groove sides (57) of several or all of the variable damping grooves (47a) with a triangular groove cross-section run parallel to one another.

10. Fluid-actuated linear unit according to claim 8 or 9 **characterised in that**, in sealing face sections (35a, 35b) of the sealing face (35) lying on two opposite sides of a further radial plane (66) at right-angles to the reference radial plane (63), in each case variable damping grooves (47a) with a triangular groove cross-section are made with distribution symmetrical to the reference radial plane (63).

11. Fluid-actuated linear unit according to any of claims 3 to 10 in conjunction with claim 2, **characterised in that** the damping groove arrangement (36), in addition to the one or more variable damping grooves (47a), has at least one constant damping groove (47b), likewise running axially, with a constant groove cross-section over its effective groove length and axially overlapping at least one or each variable damping groove (47a), and open at the rear to an area lying axially after the end position section (45) of the sealing face (35) in such a way that the constant damping groove or grooves (47b) allows or allow a fluid overflow between operating chamber (5) and control passage (23, 24) until the piston end position is reached, while the constant damping groove (47b) is expediently open at its end face at the front end zone (44) of the sealing face (35).

12. Fluid-actuated linear unit according to claim 11, **characterised in that** the damping groove arrangement (36) has a short damping groove (47c), made in an area of the sealing face (35) diametrically opposite the constant damping groove (47b), and with a longitudinal extent limited to the front end zone (44) of the sealing face (35).

13. Fluid-actuated linear unit according to any of claims 1 to 12, **characterised in that** the end position damping device (32) is duplicated, in order to generate end position damping in both possible movement directions of the piston (6).

14. Fluid-actuated linear unit according to any of claims 1 to 13, **characterised in that** the shut-off body (28) is piston-shaped or sleeve-shaped and extends axially away from the piston (6).

15. Fluid-actuated linear unit according to any of claims 1 to 14, **characterised by** a design as a pneumatic linear unit operated by compressed air, and/or by a design as a linear drive, in which the piston (6) is movable towards its piston end position by fluid pressurisation.

## Revendications

1. Unité linéaire actionnée par fluide, avec un piston (6) agencé de manière mobile linéairement dans une chambre de travail (5) d'un boîtier (3) et avec au moins un dispositif d'amortissement de position finale (32) pour l'amortissement de position finale du piston (6) qui contiennent un corps de blocage (28) couplé en mouvement avec le piston (6) et un canal de commande (23, 24) fluidique débouchant axialement à l'opposé du corps de blocage (28) sur une paroi terminale (15, 16) fixée au boîtier avec une embouchure de commande (20) dans la chambre de travail (5), dans laquelle un anneau étanche (33) coaxial à l'embouchure de commande (20) du canal de commande (23, 24) est agencé sur la paroi terminale (15, 16) ou sur le corps de blocage (28), lequel glisse de manière étanche sur une surface étanche (35) cylindrique réalisée sur la périphérie extérieure du corps de blocage (28) ou sur la périphérie intérieure du canal de commande (23, 24) lorsque le corps de blocage (28) pénètre lors de l'approche du piston (6) d'une position terminale de piston au travers de l'embouchure de commande (20) dans le canal de commande (23, 24), dans laquelle un agencement de rainure d'amortissement (36) s'étendant axialement est intégré dans la surface étanche (35), dont la section transversale d'agencement de rainure se modifie au-delà de sa longueur axiale, **caractérisée en ce que** l'agencement de rainure d'amortissement (36) dispose de plusieurs sections de longueur (52, 53) se suivant alternativement et passant axialement l'une dans l'autre avec une section d'agencement de rainure minimale et une section d'agencement de rainure maximale de sorte que la section transversale d'agencement de rainure de l'agencement de rainure d'amortissement (36) diminue et augmente en alternance dans le sens longitudinal (37) de la surface étanche (35), dans laquelle l'agencement de rainure d'amortissement (36) présente au moins deux sections longitudinales (52) espacées axialement l'une de l'autre avec respectivement une section transversale d'agencement de rainure minimale et au moins deux sections longitudinales (53) espacées axialement l'une de l'autre avec respectivement une section transversale d'agencement de rainure maximale.

2. Unité linéaire actionnée par fluide selon la revendication 1, **caractérisée en ce que** la surface étanche (35) présente une zone d'extrémité (44) avant tournée vers l'anneau étanche (33) et une zone d'extrémité (46) arrière opposée axialement à celle-ci, dans laquelle la zone d'extrémité (46) arrière définit une section de position finale (45), contre laquelle l'anneau étanche (33) repose de manière étanche lorsque le piston (6) a atteint la position finale de piston.

3. Unité linéaire actionnée par fluide selon la revendication 1 ou 2, **caractérisée en ce que** l'agencement de rainure d'amortissement (36) contient au moins une rainure d'amortissement (47a) variable présentant une section transversale de rainure se modifiant au-delà de sa longueur de rainure qui dispose de plusieurs sections de longueur (52, 53) se suivant en alternance et passant axialement l'une dans l'autre avec une section transversale de rainure minimale et maximale.

4. Unité linéaire actionnée par fluide selon l'une quelconque des revendications 1 à 3, **caractérisée en ce que** l'agencement de rainure d'amortissement (36) contient plusieurs rainures d'amortissement (47a) variables dans leur section transversale de rainure, lesquelles sont réparties dans le sens périphérique sur la périphérie de la surface étanche (35) et lesquelles disposent respectivement de plusieurs sections de longueur (55, 56) se suivant en alternance dans le sens longitudinal et passant axialement l'une dans l'autre avec une section transversale de rainure minimale et une section transversale de rainure maximale.

5. Unité linéaire actionnée par fluide selon la revendication 4, **caractérisée en ce que** les rainures d'amortissement (47a) variables présentent entre elles la même longueur.

6. Unité linéaire actionnée par fluide selon la revendication 4 ou 5, **caractérisée en ce que** plusieurs ou toutes les rainures d'amortissement variables (47a) sont placées de sorte que leurs sections de longueur (52) avec une section transversale de rainure minimale et leurs sections de longueur (53) avec une section transversale de rainure maximale se trouvent au moins sensiblement à la même hauteur axiale.

7. Unité linéaire actionnée par fluide selon l'une quelconque des revendications 3 à 6 en liaison avec la revendication 2, **caractérisée en ce que** chaque rainure d'amortissement variable (47a) se termine axialement avant la section de position finale (45) de telle manière que chaque rainure d'amortissement variable (47a) perde son action avant que le piston (6) ne soit arrivé dans la position finale de piston.

8. Unité linéaire actionnée par fluide selon l'une quelconque des revendications 3 à 7, **caractérisée en ce qu'**au moins une ou chaque rainure d'amortissement variable (47a) présente une section transversale de rainure triangulaire et présente deux premiers et seconds flancs de rainure (57, 58) agencés angulairement l'un à l'autre, dans laquelle le premier flanc de rainure (57) s'étend dans un plan de flanc de rainure (62) qui est orienté au moins légèrement incliné vers un plan radial de référence (63) contenant l'axe longitudinal (37) central de la surface étanche (35) cylindrique, alors que le second flanc de rainure (58) présente une étendue longitudinale en forme de zigzag ou d'onde et dispose de sections de creux et crêtes (65, 64) passant en permanence l'une dans l'autre par lesquelles les sections longitudinales (52, 53) avec une section transversale de rainure minimale et maximale sont définies.

9. Unité linéaire actionnée par fluide selon la revendication 8, **caractérisée en ce que** les plans de flanc de rainure (62) des premiers flancs de rainure (57) de plusieurs ou toutes les rainures d'amortissement (47a) variables disposant d'une section transversale triangulaire s'étendent parallèlement l'un à l'autre.

10. Unité linéaire actionnée par fluide selon la revendication 8 ou 9, **caractérisée en ce que** respectivement plusieurs des rainures d'amortissement (47a) variables disposant d'une section transversale de rainure triangulaire sont réalisées dans les deux sections de surface étanche (35a, 35b) se trouvant sur des côtés opposés d'un autre plan radial (66) perpendiculaire au plan radial de référence (63) de la surface étanche (35) en répartition symétrique au plan radial de référence (63).

11. Unité linéaire actionnée par fluide selon l'une quelconque des revendications 3 à 10 en liaison avec la revendication 2, **caractérisée en ce que** l'agencement de rainure d'amortissement (36) contient outre l'au moins une rainure d'amortissement (47a) variable au moins une rainure d'amortissement (47b) constante présentant une section transversale de rainure constante au-delà de sa longueur de rainure active, s'étendant aussi axialement qui se chevauche axialement avec au moins une ou chaque rainure d'amortissement (47a) variable et qui est ouverte côté arrière vers une zone qui se trouve axialement après la section de position finale (45) de la surface étanche (35) de telle manière que l'au moins une rainure d'amortissement (47b) constante permette un passage de fluide entre la chambre de travail (5) et le canal de commande (23, 24) jusqu'à atteindre la position finale de piston, dans laquelle la rainure d'amortissement constante (47b) est ouverte côté avant de manière appropriée sur la zone d'extrémité avant (44) de la surface étanche (35).

12. Unité linéaire actionnée par fluide selon la revendication 11, **caractérisée en ce que** l'agencement de rainure d'amortissement (36) présente une courte rainure d'amortissement (47c) réalisée dans une zone opposée diamétralement à la rainure d'amortissement (47b) constante de la surface étanche (35), dont l'étendue longitudinale est délimitée sur la zone d'extrémité (44) avant de la surface étanche (35).

13. Unité linéaire actionnée par fluide selon l'une quelconque des revendications 1 à 12, **caractérisée en ce que** le dispositif d'amortissement de position finale (32) est présent deux fois afin de susciter son amortissement de position finale pour les deux sens de mouvement possibles du piston (6).

14. Unité linéaire actionnée par fluide selon l'une quelconque des revendications 1 à 13, **caractérisée en ce que** le corps de blocage (28) est réalisé en forme de piston ou de douille et dépasse axialement du piston (6).

15. Unité linéaire actionnée par fluide selon l'une quelconque des revendications 1 à 14, **caractérisée par** une configuration en tant qu'unité linéaire pneumatique actionnée avec de l'air comprimé et/ou par une configuration en tant qu'entraînement linéaire pour lequel le piston (6) peut être déplacé par alimentation de fluide en direction de sa position finale de piston.
